# EUROPÄISCHE PATENTSCHRIFT

(11) **EP 1 959 076 B1**
(45) Veröffentlichungstag und Bekanntmachung des Hinweises auf die Patenterteilung: **25.03.2009**
(21) Anmeldenummer: 08001759.3
(22) Anmeldetag: 31.01.2008
(51) Int. Cl.: E05C 19/02, E05F 1/10

(54) **Schließautomat für einen Tür-oder Fensterflügel**
Automatic closing system for a door or window leaf
Automate de fermeture pour un battant de porte ou de fenêtre

(30) Priorität: 15.02.2007 DE 202007007519 U
(43) Veröffentlichungstag der Anmeldung: 20.08.2008
(73) Patentinhaber: Westag & Getalit AG, 33378 Rheda-Wiedenbrück (DE)
(72) Erfinder: Becker, Thomas, 33378 Rheda-Wiedenbrück (DE); Brinkhaus, Hubert, 33378 Rheda-Wiedenbrück (DE); Tartemann, Ludger, 33378 Rheda-Wiedenbrück (DE)
(74) Vertreter: Sroka, Peter-Christian

(56) Entgegenhaltungen:
- EP-A- 0 179 002
- GB-A- 595 856
- US-A- 652 828

## Beschreibung

Die Erfindung betrifft einen Schließautomaten für einen Tür- oder Fensterflügel, enthaltend
- ein im Bereich der Tür- oder Fensterzarge anbringbares Stellorgan,
- einen an dem Flügel anbringbaren und durch Zusammenwirken mit dem Stellorgan verschwenkbaren Schwenkhebel der drehfest an einer im Einbauzustand vertikal ausgerichteten Welle befestigt ist,
- eine mit der Welle gekuppelte Stelleinrichtung,
- ein Federelement das beim Öffnen des Flügels unter dem Einfluss der Stelleinrichtung gespannt wird; und
- eine Rasteinrichtung, die den Flügel in der Öffnungsstellung gegen ein automatisches Schließen unter dem Einfluss des vorgespannten Federelementes sichert.

Ein in der EP 0 179 002 A (übersetzte Patentschrift E 32 767 B) beschriebener Schließautomat dieser Art hat ein an der Türoberseite befestigtes Gehäuse, in dem eine vertikal ausgerichtete Welle für einen Schwenkhebel gelagert ist. In dem Schwenkhebel ist eine Stange verschiebbar gelagert, deren freies Ende in ein an der Tür- oder Fensterzarge befestigtes Gleitstück eingreift, derart, dass beim Öffnen und Schließen des Flügels das Stangenende translatorisch in dem Gleitstück verschoben wird, wodurch der Schwenkarm bzw. Schwenkhebel verschwenkt wird. Die Welle trägt innerhalb des Gehäuses ein Ritzel, das mit einer horizontal ausgerichteten, federbelasteten Zahnstange kämmt, derart, dass beim Öffnen der Tür die Feder vorgespannt wird, um zum Schließen des Flügels diese Kraft wieder abzugeben. Um den Flügel in der Öffnungsstellung zu halten, ist eine Rasteinrichtung vorgesehen, die den Flügel gegen ein automatisches Schließen unter dem Einfluss des vorgespannten Federelementes zu sichert. Ein Nachteil dieses Schließautomaten besteht darin, dass in bzw. an dem Tür- bzw. Fensterflügel für die horizontal ausgerichtete Stelleinrichtung, bestehend im wesentlichen aus dem Zahnritzel, der Zahnstange und dem Federelement, ein relativ großer Platzbedarf besteht.

Der Erfindung liegt die Aufgabe zugrunde, eine demgegenüber sowohl in der Konstruktion als auch in ihrer Funktion vereinfachte Lösung zu finden.

Zur Lösung dieser Aufgabe ist der erfindungsgemäße Schließautomat dadurch gekennzeichnet, dass die Federkraft des Federelementes parallel zur Welle wirksam ist, derart, dass die Schwenkbewegung des Schwenkhebels in eine parallel zur Welle ausgerichtete Linearbewegung der Stelleinrichtung umgewandelt wird.

Bevorzugte Ausführungsformen der Erfindung sind in den Unteransprüchen behandelt.

Die Erfindung wird im Folgenden an Hand der Zeichnungen näher beschrieben.
Figur 1 zeigt in schematischer Darstellung einen in eine Zarge eingesetzten Tür- oder Fensterflügel, der mit dem erfindungsgemäßen Schließautomaten ausgerüstet ist.
Figur 2 zeigt in vergrößerter Darstellung ausschnittsweise einen Türflügel, an dessen Oberseite der erfindungsgemäße Schließautomat befestigt ist.
Figur 3 zeigt den erfindungsgemäßen Schließautomat teilweise im Schnitt.
Figur 4 zeigt die Rasteinrichtungen.
Die Figuren 5 und 6 zeigen in isometrischer Darstellung eine bevorzugte Ausführungsform von Stellgliedern des Automaten.

Figur 1 zeigt in schematischer Darstellung eine Tür- oder Fensterzarge A, in deren oberen, horizontal ausgerichteten Zargenabschnitt ein Stellorgan in Form eines vertikal ausgerichteten Zapfens 1 eingesetzt ist. An der Oberseite des um die Angel B verschwenkbaren Tür- oder Fensterflügels C ist der in Figur 3 dargestellte Schließautomat befestigt, von dem in Figur 1 nur der mit dem Stellorgan 1 zusammenwirkende Schwenkhebel 2 dargestellt ist. Der Schwenkhebel 2 ist starr an einer Welle 5 befestigt, die im Einbauzustand des Schließautomats in einen Tür- oder Fensterflügel C eine vertikal Schwenkachse für den Schwenkhebel 2 bildet.

Der Schwenkhebel 2 ist an seinem freien Ende gabelförmig mit zwei unterschiedliche Längen aufweisende Gabelzinken 2.1, 2.2 ausgebildet, zwischen denen im geschlossenen Zustand des Fenster- oder Türflügels C der Zapfen 1 liegt.

Gemäß Figur 2 ist der Schließautomat mittels eines Stulps 3 an bzw. in dem Flügel C befestigt, der zu diesem Zweck mit einer den Schließautomaten aufnehmenden Bohrung versehen ist.

Der Schließautomat enthält ein oberes hülsenförmiges Stellglied 8, das im Einbauzustand stationär in dem Flügel C angeordnet ist, z.B. durch Befestigung an dem Stulp 3, sofern ein solcher verwendet wird.

An das obere hülsenförmige Stellglied 8 schließt ein unteres ebenfalls als Zylinderhülse ausgebildetes Stellglied 7 an, das auf der Welle 5 verschiebbar ist und einen axial verlaufenden Führungsschlitz 7.2, vorzugsweise zwei sich diametral gegenüber liegende Führungsschlitze, aufweist, in den ein an der Welle 5 angebrachter, im wesentlichen radial ausgerichteter Führungsstift 5.1 ragt bzw. in die Führungsstifte ragen. Das untere Stellglied 7 ist auf einem vorzugsweise als Schraubendruckfeder ausgebildeten Federelement 6 abgestützt, das mit seinem unteren Ende auf einem Gegenlager 9 abgestützt ist. Dieses Gegenlager 9 hat vorzugsweise die Form einer Stellmutter, die auf ein am unteren Ende der Welle 5 angebrachtes Gewinde 5.1 aufgeschraubt ist.

Die beiden miteinander fluchtenden Stellglieder 7 und 8 haben im Bereich der sich gegenüberliegenden Enden in radialer und axialer Richtung schräg liegende Gleitflächen 7.1 und 8.1, die so einander zugeordnet sind, dass beim Verschwenken des Schwenkhebels 2 das untere Stellglied 7 relativ zu dem stationären Stellglied 8 in axialer Richtung verschoben wird, derart, dass beim Öffnen des Tür- oder Fensterflügels C das untere Stellglied 7 entgegen der Federkraft des Federelementes 6 nach unten gedrückt wird, wodurch dieses Federelement 6 vorgespannt wird.

Der Führungsschlitz 7.2 bzw. die Führungsschlitze und der Führungsstift 5.1 bzw. die Führungsstifte sind so aufeinander abgestimmt, dass ein Verschwenken des Schwenkhebels 2 und dem damit einhergehenden Drehen der Welle 5 das untere Stellglied 7 unter dem Einfluss der miteinander zusammenwirkenden schräg liegenden Gleitflächen 7.1, 8.1 einerseits gedreht und andererseits nach unten gedrückt wird.

Beim handbetätigten Öffnen des Tür- oder Fensterflügels C wird der Schwenkhebel 2 von dem zwischen die beiden Gabelzinken 2.1, 2.2 eingreifenden Zapfen 1 aus seiner Ruhestellung, d.h. aus seiner parallel zur Fenster- oder Türflügelebene liegenden Stellung, in Abhängigkeit von der Länge des kürzeren Gabelzinkens 2.2 vorzugsweise um z.B. 30° nach außen verschwenkt. Diese Schwenkbewegung wird mittels der durch die beiden Stellglieder 7 und 8 gebildeten Einrichtung in eine lineare Bewegung des unteren Stellgliedes 7 umgewandelt. Die Schwenkbewegung des Schwenkhebels 2 endet beim Öffnen des Flügels C dann, wenn der kürzere Gabelzinken 2.2 aus dem Einflussbereich des Zapfens 1 ausgeschwenkt ist und das untere Stellglied 7 soweit relativ zum oberen Stellglied 8 gedreht worden ist, dass die an den äußeren Enden der Schrägflächen 7.1 und 8.1 befindlichen Rastorgane, vorzugsweise in Form von ineinandergreifenden Einbuchtungen 7.3 und Vorsprüngen 8.3, ineinander greifen. Diese Rastorgane bewirken, dass nach der Freigabe des Schwenkhebels 2 von dem Zapfen 1 der Schwenkhebel 2 nicht in seine Ruhestellung zurückgeschwenkt, sondern so lange in dieser Raststellung verbleibt, bis beim Schließen des Tür- oder Fensterflügels C von Hand der längere Gabelzinken 2.1 des Schwenkhebels 2 wieder in den Bereich des Zapfens 1 gelangt und der Schwenkhebel 2, immer noch handbetätigt, aus seiner Raststellung frei gegeben wird; daran anschließend erfolgt das automatische, gedämpfte Zuschwenken des Flügels C unter dem Einfluss der Rückstellkraft des Federelementes 6, wodurch das untere Stellglied 7 gedreht und nach oben geschoben wird und sich dabei gleichzeitig die Welle 5 zum Zurückschwenken des Schwenkhebels 2 in die Ruhestellung dreht.

Die Rastorgane 7.3 und 8.3 entsprechen einer möglichen Lösung, um den Schwenkhebel beim Öffnen der Tür in seiner Raststellung festzuhalten.

Gemäß Figur 3 besteht das Federelement 6 aus einer Schraubendruckfeder. Anstelle einer Schraubendruckfeder kann auch eine Gasdruckfeder verwendet werden, die dann entsprechend der Spiraldruckfeder 6 zwischen dem unteren Ende des unteren Stellgliedes 7 und dem entlang des Gewindes 5.1 verstellbaren Gegenlagers 9 abgestützt ist.

Die Figuren 5 und 6 zeigen untere und obere zylindrische Stellglieder 10, 11, die an Stelle der in den Figuren 3 und 4 dargestellten Stellglieder 7 und 8 auf der Welle 5 gelagert sind. Das untere, mit mindestens einem dem Axialschlitz 7.2 entsprechenden Axialschlitz 10.2 versehene Stellglied 10 hat im Bereich seines Außenumfangs mindestens einen an Schrägflächen 10.3 anschließenden, axial ausgerichteten Vorsprung 10.1, während in dem Mantel des oberen zweiten Stellgliedes 11 für jeden Vorsprung 10.1 zwei nebeneinander liegende, und Schrägflächen bildende, axial ausgerichtete Einbuchtungen 11.1; 11.2 unterschiedlicher Tiefe angeordnet sind, zwischen denen jeweils ein Rastvorsprung 11.3 liegt.

Es sind vorzugsweise zwei sich diametral gegenüber liegende Vorsprünge 10.1 und dementsprechend zwei sich diametral gegenüberliegende tiefere Einbuchtungen 11.1 bzw. demgegenüber weniger tiefe Einbuchtungen 11.2 entsprechenden Rastvorsprüngen 11.3 vorgesehen.

Die Anordnung und Funktion dieser beiden Stellglieder 11 und 12 entspricht im Wesentlichen der Anordnung und Funktion der oben im Einzelnen beschriebnen Stellglieder 7 und 8, auf die hiermit Bezug genommen wird.

## Patentansprüche

1. Schließautomat für einen Tür- oder Fensterflügel (C), enthaltend
- einen im Bereich der Tür- oder Fensterzarge anbringbares Stellorgan (1);
- einen an dem Flügel (C) anbringbaren und durch Zusammenwirken mit dem Stellorgan (1) verschwenkbaren Schwenkhebel (2), der drehfest an einer im Einbauzustand vertikal ausgerichteten Welle befestigt ist;
- eine mit der Welle (5) gekuppelte Stelleinrichtung,
- ein Federelement (6), das beim Öffnen des Flügels (C) unter dem Einfluss der Stelleinrichtung gespannt wird; und
- eine Rasteinrichtung, die den Flügel (C) in der Öffnungsstellung gegen ein automatisches Schließen unter dem Einfluss des vorgespannten Federelementes (6) sichert,
**dadurch gekennzeichnet, dass** die Federkraft des Federelementes (6) parallel zur Welle (5) wirksam ist und derart, dass die Schwenkbewegung des Schwenkhebels (C) in eine parallel zur Welle (5) ausgerichtete Linearbewegung der Stelleinrichtung umgewandelt wird.

2. Schließautomat nach Anspruch 1, **dadurch gekennzeichnet, dass** die Stelleinrichtung zum Umwandeln der Drehbewegung in eine lineare Bewegung zwei im Bereich der Welle (5) parallel zu dieser angeordnete, miteinander fluchtende, untere und obere Stellglieder (7, 8 bzw. 10, 11) enthält, die im Bereich der sich gegenüber liegenden Enden in radialer und axialer Richtung schräg liegende Gleitflächen (7.1 bzw. 8.1, 10.1, 10.3 bzw. 11.1, 11.2, 11.3) aufweisen, wobei das eine Stellglied gegenüber dem anderen Stellglied verdrehbar ist, derart, dass beim Verschwenken des Schwenkhebels (2) das eine Stellglied (7 bzw. 10) in axialer Richtung verschoben wird.

3. Schließautomat nach Anspruch 2, **dadurch gekennzeichnet, dass** das Federelement (6) mit seinem im Einbauzustand unteren Ende auf einem Gegenlager (9) abgestützt ist, und dass auf der Oberseite des Federelementes (6) das in axialer Richtung verstellbare untere Stellglied (7 bzw. 10) abgestützt ist.

4. Schließautomat nach Anspruch 2 oder 3, **dadurch gekennzeichnet, dass** die beiden Stellglieder (7,8 bzw. 10,11) die Form von an der Welle gelagerten Zylinderhülsen haben.

5. Schließautomat nach einem der Ansprüche 2 bis 4, **dadurch gekennzeichnet, dass** das obere Stellglied (8 bzw. 11) vorzugsweise mittels eines Stulps (3) stationär an der Oberseite des Flügels (C) befestigbar ist, und dass das untere Stellglied (7 bzw. 10) drehfest mit der Welle (5) gekuppelt und axial zu dieser verschiebbar auf der Welle gelagert ist.

6. Schließautomat nach Anspruch 5, **dadurch gekennzeichnet, dass** das untere Stellglied (7 bzw. 10) einen axial verlaufenden Führungsschlitz (7.2) aufweist, in den ein an der Welle (5) angebrachter, im wesentlichen radial ausgerichteter Führungsstift (5.1) ragt.

7. Schließautomat nach Anspruch 6, **dadurch gekennzeichnet, dass** das untere Stellglied zwei sich diametral gegenüberliegende Führungsschlitze (7.2) aufweist, in die an der Welle (5) angebrachte Führungsstifte (5.1) ragen.

8. Schließautomat nach einem der Ansprüche 2 bis 7, **dadurch gekennzeichnet, dass** die Schrägflächen (7.1; 8.1) an ihren äußeren Enden Rastorgane in Form von ineinandergreifenden Einbuchtungen (7.3) und Vorsprüngen (8.3) aufweisen.

9. Schließautomat nach Anspruch 6 oder 7, **dadurch gekennzeichnet, dass** ein Stellglied (10) im Bereich seines Außenumfangs mindestens einen axial ausgerichteten Vorsprung 10.1 aufweist, und dass in dem Mantel des zweiten Stellglieds (11) für jeden Vorsprung zwei nebeneinander liegende axial verlaufende Einbuchtungen (11.1; 11.2) unterschiedlicher Tiefe angeordnet und, zwischen dem ein Rastvorsprung (11.3) liegt.

10. Schließautomat nach einem der Ansprüche 2 bis 8, **dadurch gekennzeichnet, dass** das Federelement (6) eine auf der Welle (5) gelagerte Schraubendruckfeder ist, und dass die Welle an ihrem unteren Ende ein Gewinde (5.1) für eine das Gegenlager (9) bildende Stellmutter aufweist.

11. Schließautomat nach einem der Ansprüche 2 bis 8, **dadurch gekennzeichnet, dass** das Federelement eine Gasdruckfeder ist.

12. Schließautomat nach einem der Ansprüche 1 bis 11, **dadurch gekennzeichnet, dass** der Schwenkhebel (2) an seinem freien Ende gabelförmig mit zwei Gabelzinken (2.1, 2.2) ausgebildet ist, zwischen denen im geschlossenen Zustand des Flügels (C) das Stellorgan (1) liegt, der die Form eines vertikal ausgerichteten Zapfens hat.

13. Schließautomat nach Anspruch 12, **dadurch gekennzeichnet, dass** die Gabelzinken (2.1, 2.2) unterschiedliche Längen haben.

14. Schließautomat nach einem der Ansprüche 2 bis 13, **dadurch gekennzeichnet, dass** die Stellglieder (7, 8), die Welle (5) und das Federelement (6) in einer Schutzhülse (10) untergebracht sind.

## Claims

1. An automatic closing mechanism for a wing (C) of a door or window, comprising:
- an adjusting device (1) which can be fixed in the region of the door- or window-frame;
- a swivel lever (2) which can be fixed to the wing (C) and swivels by cooperating with the adjusting device (1), said swivel lever (2) being fixed to a shaft, which is vertically oriented in the assembled state, for co-rotation therewith;
- an actuating device coupled with the shaft (5),
- a spring element (6) which, when the wing (C) is opened, is loaded under the influence of the actuating device; and
- a catch mechanism which secures the wing (C) in the open position against automatic closure under the influence of the preloaded spring element (6),
**characterized in that** the spring power of the spring element (6) acts parallel to the shaft (5) and in such a way that the swivelling movement of the swivel lever (2) is converted into a linear movement of the actuating device, said linear movement being oriented parallel to the shaft (5).

2. An automatic closing mechanism according to Claim 1, **characterized in that** the actuating device for converting the rotary movement into a linear movement comprises two lower and upper actuators (7, 8 or 10, 11) disposed in the region of the shaft (5) and parallel thereto and aligned with one another, said actuators (7, 8 or 10, 11) having, in the region of their opposed ends, sliding surfaces (7.1 and 8.1, 10.1, 10.3 and 11.1, 11.2, 11.3 respectively) which are inclined in radial and axial direction, one actuator being rotatably relative to the other actuator in such a way that, on swivelling of the swivel lever (2), one actuator (7 or 10) is displaced in axial direction.

3. An automatic closing mechanism according to Claim 2, **characterized in that,** in the assembled state, the lower end of the spring element (6) is supported on a thrust bearing (9), and **in that** the lower actuator (7 or 10), which is movable in axial direction, is supported on the upper side of the spring element (6).

4. An automatic closing mechanism according to Claim 2 or 3, **characterized in that** the two actuators (7, 8 or 10, 11) take the form of cylindrical sleeves mounted on the shaft.

5. An automatic closing mechanism according to one of Claims 2 to 4, **characterized in that** the upper actuator (8 or 11) can be fixed at the upper side of the wing (C), preferably by means of a cuff plate (3), in such a way as to be immobile, **and in that** the lower actuator (7 or 10) is coupled with the shaft (5) for co-rotation therewith and is mounted on said shaft so as to be displaceable relative to it in axial direction.

6. An automatic closing mechanism according to Claim 5, **characterized in that** the lower actuator (7 or 10) has a guide slot (7.2) extending in axial direction, and a guide pin (5.1), attached to the shaft (5) and oriented in substantially radial direction, projects into said guide slot (7.2).

7. An automatic closing mechanism according to Claim 6, **characterized in that** the lower actuator has two guide slots (7.2) located diametrically opposite one another, and guide pins (5.1) attached to the shaft (5) project into said guide slots.

8. An automatic closing mechanism according to one of Claims 2 to 7, **characterized in that,** at their outer ends, the inclined surfaces (7.1; 8.1) have catching elements in the form of interlocking recesses (7.3) and projections (8.3).

9. An automatic closing mechanism according to Claim 6 or 7, **characterized in that,** in the region of its outer circumference, one actuator (10) has at least one projection (10.1) oriented in axial direction, **and in that,** in the outer surface of the second actuator (11), two recesses (11.1; 11.2) of different depths are provided for each projection, said recesses (11.1; 11.2) lying side by side and extending in axial direction with a catching projection (11.3) located between them.

10. An automatic closing mechanism according to one of Claims 2 to 8, **characterized in that** the spring element (6) is a helical pressure spring mounted on the shaft (5), **and in that** the shaft has a screw thread (5.1) at its lower end for an adjusting nut which constitutes the thrust bearing (9).

11. An automatic closing mechanism according to one of Claims 2 to 8, **characterized in that** the spring element is a gas pressure spring.

12. An automatic closing mechanism according to one of Claims 1 to 11, **characterized in that** the free end of the swivel lever (2) is fork-shaped with two tines (2.1, 2.2), the adjusting device (1), which takes the form of a vertically oriented stud, being located between said tines when the wing (C) is in its closed position.

13. An automatic closing mechanism according to Claim 12, **characterized in that** the fork tines (2.1, 2.2) are of different lengths.

14. An automatic closing mechanism according to one of Claims 2 to 13, **characterized in that** the actuators (7, 8), the shaft (5) and the spring element (6) are housed in a protective sleeve (10).

## Revendications

1. Automate de fermeture d'un battant (C) de porte ou de fenêtre comportant
- un organe (1) de réglage, pouvant être mis dans la région de l'huisserie de la porte ou de la fenêtre ;
- un levier (2) pivotant pouvant être mis sur le battant et pouvant pivoter en coopération avec l'organe (1) de réglage, le levier étant fixé sans possibilité de tourner sur un arbre dirigé verticalement à l'état monté ;
- un dispositif de réglage couplé à l'arbre (5),
- un élément (6) de ressort, qui est bandé à l'ouverture du battant (C) sous l'influence du dispositif de réglage ; et
- un dispositif d'encliquetage qui empêche le battant (C) en la position d'ouverture de se fermer automatiquement sous l'influence de l'élément (6) de ressort bandé à l'avance,
**caractérisé en ce que** la force élastique de l'élément (6) de ressort est efficace parallèlement à l'arbre (5) et est telle que le mouvement de pivotement du levier (C) est transformé en un mouvement linéaire du dispositif de réglage dirigé parallèlement à l'arbre (5).

2. Automate de fermeture suivant la revendication 1,
**caractérisé en ce que** le dispositif de réglage pour transformer le mouvement de rotation en un mouvement linéaire comporte deux éléments (7, 8 et 10, 11) de réglage inférieur et supérieur alignés entre eux, disposés dans la zone de l'arbre (5) parallèlement à celui-ci et ayant des surfaces (7.1 et 8.1, 10.1, 10.3 et 11.1, 11.2, 11.3) de glissement inclinées dans la direction radiale et axiale dans la zone des extrémités opposées, l'un des éléments de réglage pouvant tourner par rapport à l'autre de façon à ce que, lorsque le levier (2) de pivotement pivote, l'un des éléments (7) ou (10) de réglage est déplacé dans la direction axiale.

3. Automate de fermeture suivant la revendication 2, **caractérisé en ce que** l'élément (6) de ressort s'appuie sur une butée (9) par son extrémité inférieure à l'état monté et **en ce que** l'élément (7 ou 10) de réglage inférieur, réglable dans la direction axiale, s'appuie sur le côté supérieur de l'élément (6) de ressort.

4. Automate de fermeture suivant la revendication 2 ou 3, **caractérisé en ce que** les deux éléments (7 et ou 10 et 11) de réglage ont la forme de douilles cylindriques montées sur l'arbre.

5. Automate de fermeture suivant l'une des revendications 2 à 4, **caractérisé en ce que** l'élément (8 ou 11) de réglage supérieur peut être fixé, de préférence au moyen d'un ferrure (3), de manière fixe au côté supérieur du battant (C) et **en ce que** l'élément (7 ou 10) de réglage inférieur est solidaire en rotation de l'arbre (5) et est monté axialement sur celui-ci en pouvant coulisser sur l'arbre.

6. Automate de fermeture suivant la revendication 5, **caractérisé en ce que** l'élément (7 ou 10) de réglage inférieur a une fente (7.2) de guidage, qui s'étend axialement et dans laquelle pénètre une broche (5.1) de guidage mise sur l'arbre (5) et dirigée sensiblement radialement.

7. Automate de fermeture suivant la revendication 6, **caractérisé en ce que** l'élément de réglage inférieur a deux fentes (7.2) de guidage diamétralement opposées, dans lesquelles pénètrent des broches (5.1) de guidage mises sur l'arbre (5).

8. Automate de fermeture suivant l'une des revendications 2 à 7, **caractérisé en ce que** les surfaces (7.1, 8.1) inclinées ont sur leur extrémité extérieure des organes d'encliquetage sous la forme de creux (7.3) et de saillies (8.3) s'interpénétrant.

9. Automate de fermeture suivant la revendication 6 ou 7, **caractérisé en ce qu'**un élément (10) de réglage a au moins une saillie (10.1) dirigée axialement dans la partie de son contours extérieur et **en ce que** dans la surface latérale du deuxième élément (11) de réglage il est disposé pour chaque saillie deux creux (11.1, 11.2) de profondeur différente, s'étendant axialement l'un à côté de l'autre et entre lesquels se trouve une saillie (11.3) d'encliquetage.

10. Automate de fermeture suivant l'une des revendications 2 à 8, **caractérisé en ce que** l'élément (6) de ressort est un ressort hélicoïdal de pression, monté sur l'arbre (5) et **en ce que** l'arbre a à son extrémité inférieure un filetage (5.1) pour un écrou formant la butée (9).

11. Automate de fermeture suivant l'une des revendications 2 à 8, **caractérisé en ce que** l'élément de ressort est un ressort de compression à gaz.

12. Automate de fermeture suivant l'une des revendications 1 à 11, **caractérisé en ce que** l'extrémité libre du levier (2) pivotant est en forme de fourche ayant deux dents (2.1, 2.2) entre lesquelles se trouve, à l'état fermé du battant (C), l'organe (1) de réglage, qui a la forme d'un tourillon disposé verticalement.

13. Automate de fermeture suivant la revendication 12, **caractérisé en ce que** les dents (2.1, 2.2) de la fourche ont des longueurs différentes.

14. Automate de fermeture suivant l'une des revendications 2 à 13, **caractérisé en ce que** les éléments (7, 8) de réglage l'arbre (5) et l'élément (6) de ressort sont logés dans un manchon (10) de protection.
